# EUROPÄISCHE PATENTSCHRIFT

(11) **EP 0 635 432 B1**
(45) Veröffentlichungstag und Bekanntmachung des Hinweises auf die Patenterteilung: **24.05.2000**
(21) Anmeldenummer: 94109427.8
(22) Anmeldetag: 17.06.1994
(51) Int. Cl.: B65D 5/74

(54) **Faltschachtel, insbesondere aus Karton**
Foldable box, in particular carton
Boîte pliante, en particulier en carton

(30) Priorität: 22.07.1993 DE 4324643; 16.11.1993 DE 4339201; 13.01.1994 DE 4400814
(43) Veröffentlichungstag der Anmeldung: 25.01.1995
(73) Patentinhaber: CP Schmidt Verpackungs-Werk GmbH & Co. KG, 67663 Kaiserslautern (DE)
(72) Erfinder: Schindler, Erhard, D-66503 Dellfeld (DE)
(74) Vertreter: Schmidt-Evers, Jürgen, Dipl.-Ing.

(56) Entgegenhaltungen:
- FR-A- 1 248 546
- FR-A- 2 356 565
- US-A- 1 704 987
- US-A- 2 349 362
- US-A- 2 523 668
- US-A- 5 082 117

## Beschreibung

Die Erfindung bezieht sich auf eine Faltschachtel nach dem Oberbegriff des Anspruchs 1.

An eine übliche Faltschachtel zur Aufnahme von Verpackungsgut sind mehrere Anforderungen gestellt. Zum einen soll eine Faltschachtel dicht sein, was insbesondere für staubiges und/oder aroma-intensives Verpackungsgut wichtig ist. Zum anderen soll eine Faltschachtel möglichst wenig Material enthalten, um die Menge des Packstoffes zu reduzieren, und außerdem recyclebar und somit umweltfreundlich sein. Eine weitere Forderung bezieht sich auf ein handhabungsfreundliches Ausschütten von ausschüttbarem Material aus der Faltschachtel, wobei eine kontrollierte Abgabe des Verpackungsgutes und/oder eine gleichmäßige Abgabe (Dosieren) möglich sein soll. Des weiteren soll eine Faltschachtel von einfacher Ausgestaltung sein, so daß eine schnelle und kostengünstige Fertigung möglich ist. Hierbei ist zu berücksichtigen, daß es sich bei einer Faltschachtel um typisches Massenprodukt handelt, bei dem auch nur geringe Vereinfachungen zu einer erheblichen Kostensenkung führen können.

Bekannte quaderförmige Faltschachteln werden aus einem vorzugsweise einstückigen Zuschnitt an vorgefertigten Biegelinien, die in der Fachsprache auch mit Falz- oder Faltlinien bezeichnet werden, gefaltet und aufgerichtet, wobei vier Seitenwände der Faltschachtel, die in der horizontalen Ebene einander gegenüberliegen, bis auf eine vertikale Kante in Umfangrichtung kettenförmig miteinander verbunden sind, wobei an dieser einen Kante eine Seitenverschlußlasche einstückig mit der einen Endseitenwand des Zuschnitts verbunden ist und die benachbarte, gegenüberliegende Endseitenwand des Zuschnitts mit der Seitenverschlußlasche verklebt ist. Diese Klebeverbindung läßt sich dicht ausführen, so daß im Bereich der betreffenden vertikalen Faltschachtelkante mit Undichtigkeiten nicht zu rechnen ist. Dagegen ist mit Undichtigkeiten im Bereich des Bodenverschlusses und Deckelverschlusses der Faltschachtel zu rechnen, da zwischen den vorhandenen aufeinander gefalteten Deckel- und Bodenverschlußlaschen Spalte und Eckpunktlöcher bestehen, die sich durch die jeweilige Klebeverbindung mit vertretbarem Aufwand nicht dicht verschließen lassen.

Man ist deshalb dazu übergegangen, insbesondere für pulverförmiges bzw. staubiges und/oder aroma-intensives Verpackungsgut Innenbeutel zu verwenden, die jeweils entweder als doppelter, mit dem Außenzuschnitt wenigsten stellenweise verbundener Innenzuschnitt zusammengefaltet und aufgerichtet oder als separater Innenbeutel realisiert werden. Hierdurch wird nicht nur der Packstoffaufwand sondern auch der Herstellungsaufwand beträchtlich erhöht, was zu hohen Herstellungskosten und außerdem zu Umweltproblemen führt, da Innenbeutel in der Regel aus Kunststofffolie oder anderen dichten Folien bestehen, die nicht aus Papier oder Karton bestehen und deshalb bezüglich der gewünschten Recyclebarkeit problematisch sind.

Eine Abgabe eines ausschüttbaren bzw. rieselfähigen Verpackungsgutes aus der Faltschachtel ist dann schwierig oder sie erfordert eine erhöhte Aufmerksamkeit der die Faltschachtel benutzenden Person, wenn die Abgabe gleichmäßig oder dosiert erfolgen soll. Bei einer offenkundig benutzten Faltschachtel, bei der die aufreißbare Öffnung sich in einer schmalseitigen Seitenwand der Faltschachtel angrenzend an der Deckelwand befindet, ist eine gezielte oder gleichmäßige Abgabe deshalb erschwert, weil bei einer bequemen Handhabung der Faltschachtel die die aufreißbare Öffnung enthaltende Seitenwand nach unten weist und deshalb die abzugebende Verpackungsgutmenge von oben nicht sichtbar und eine gleichmäßige oder dosierte Abgabe kaum möglich ist.

Bei vorliegenden quaderförmigen Faltschachteln besteht ein weiteres Problem darin, daß dann, wenn sich die Öffnung nicht über die gesamte Breite der sie enthaltenden Seitenwand erstreckt, beim Restentleeren seitlich der Öffnung Verpackungsgutreste in der Verpackung verbleiben, die nur mit erhöhtem und gezieltem Handhabungsaufwand, wie z.B. seitliches Kippen oder seitliche Hin- und Herbewegungen, herauszubefördern sind.

Aus FR- A- 1 248 546 ist eine Faltschachtel bekannt, bei der Deckel- und Bodenwände jeweils aus vier Faltlaschen zusammengefaltet sind, wobei die an die schmalen Seitenwände angrenzenden Faltlaschen mit Biegelinien versehen sind, die von den Seitenwandecken ausgehen und sich in der Mitte vom Außenrand dieser Faltlasche treffen. Dabei ist bei den Deckelfaltlaschen im Eckbereich zwischen einer breiten und einer schmalen Seitenwand eine Schwächungslinie vorgesehen, die bei der zusammengefalteten Schachtel eine aufreißbare Öffnung bildet. Hierbei ist nachteilig, daß im zusammengefalteten Zustand die Stoßfuge der Zwickel und die Kante der inneren Deckelfaltlasche aufeinander liegen, so daß ein relativ großer Spalt entsteht, durch den das in der Schachtel befindliche Schüttgut seitlich austreten kann.

Aus US 2 349 362 ist eine Faltschachtel bekannt, bei der in einem Eckbereich der Deckelwand, die durch Übereinanderlegen von vier an den Wänden angrenzenden Laschen gebildet wird, Ausstanzungen vorgesehen sind, damit nach Aufreißen einer Schwächungslinie eine Schüttöffnung gebildet wird. Die Ausstanzungen reichen bis an die Ecken der Seitenwände heran, so daß in diesen Ecken die Gefahr von Undichtigkeiten besteht.

Aus FR- A- 2 356 565 ist eine Faltschachtel bekannt, bei der die an die schmalen Seitenwände angrenzenden Deckel- und Bodenfaltlaschen teilweise ausgestanzt und die verbleibenden Teile mit Biegelinien versehen sind, so daß die an der Seitenwand und an der großen Deckel- bzw. Bodenlasche anhängenden Zwickel im zusammengesetzten Zustand aufeinander gefaltet sind. Die Ausstanzungen reichen bis an die Ecken der Seitenwände heran, so daß auch hier die Gefahr von Undichtigkeiten besteht.

Der Erfindung liegt die Aufgabe zugrunde eine Faltschachtel der eingangs angegebenen Art so weiterzubilden, daß bei Gewährleistung der Einstückigkeit ein dichtes und leichtgängiges Zusammenfalten der Deckel- und Bodenfaltlaschen erreicht wird.

Diese Aufgabe wird durch die Merkmale des Anspruchs 1 gelöst.

Vorteilhafte Ausgestaltungen der Erfindung sind in den Unteransprüchen angegeben.

Bei der erfindungsgemäßen Faltschachtel sind die Boden- und/oder Deckelfaltlaschen so bemessen, daß im zusammengesetzten Zustand die innere Faltlasche des Bodens oder Deckels die Stoßfuge der aneinanderstoßenden Zwickel überdeckt und dadurch gegen Undichtigkeiten schützt. Die aufreißbare Öffnung ist in einem Eckenbereich der Deckelwand angeordnet. Deshalb kann die Faltschachtel bei ihrer normalen Ergreifung durch Übergreifen einander gegenüberliegender, insbesondere breitseitiger Seitenwände und gleichzeitiges Kippen das Verpackungsgut in einer Position der Faltschachtel ausgeschüttet werden, in der die Öffnung von der Bedienungsperson gut sichtbar und deshalb auch die Abgabemenge gut sichtbar ist, wodurch eine gleichmäßige und/oder dosierte Abgabemenge handhabungsfreundlich abgegeben werden kann. Dabei ist bei einer Einstückigkeit der Faltschachtel deren Dichtheit bei nicht aufgerissener Öffnung gewährleistet, weil die aufreißbare Öffnung durch eine die Wandung der Faltschachtel nicht durchsetzende Schwächungslinie vorgefertigt ist. Außerdem läßt sich die Öffnung leicht und handhabungsfreundlich dadurch aufreißen, daß die obere Faltung der zwickelförmigen Einfaltung nach oben gerissen wird. Ferner ergibt sich dabei eine zweiseitig durch eine Schüttwand begrenzte Schüttülle. Die Öffnung läßt sich mit geringem Kraftaufwand und handhabungsfreundlich aufreißen.

Ein weiterer Vorteil dieser Ausgestaltung besteht darin, daß die Schüttülle wieder eingefaltet werden kann, wodurch die Öffnung wieder verschlossen werden kann.

Nachfolgend werden die Erfindung und weitere durch sie erzielbare Vorteile anhand bevorzugter Ausführungsbeispiele und einer Zeichnung näher erläutert. Es zeigt
- Fig. 1: eine erfindungsgemäße geschlossene Faltschachtel in perspektivischer Darstellung;
- Fig. 2: einen flachen Zuschnitt eines ersten Ausführungsbeispiels der Faltschachtel mit Blick auf dessen Innenseite;
- Fig. 3: den oberen Bereich der halb gefalteten Faltschachtel in der breitseitigen Rückansicht;
- Fig. 4: die Einzelheit nach Fig. 3 in der Seitenansicht;
- Fig. 5: die Einzelheit nach Fig. 4 in einem weiter fortgeschrittenen Verschlußzustand;
- Fig. 6: die Einzelheit nach Fig. 5 im geschlossenen Zustand der Faltschachtel in der Draufsicht;
- Fig. 7: einen flachen Zuschnitt eines zweiten Ausführungsbeispiels der Faltschachtel mit Blick auf dessen Innenseite;
- Fig. 8: die Einzelheit nach Fig. 4 bei einer Faltschachtel des zweiten Ausführungsbeispiels;
- Fig. 9: das obere Ende der Faltschachtel nach Fig. 1 in der Ansicht von links;
- Fig. 10: eine erfindungsgemäße, geöffnete Faltschachtel von oben in ihrer Ausschüttposition;
- Fig. 11 und 12: jeweils eine vorgefertigte Ausschüttöffnung der Faltschachtel in abgewandelter Ausgestaltung und in vergrößerter Darstellung mit Blick auf die Innenseite eines Zuschnitts;
- Fig. 13: den Teilschnitt XIII-XIII in Fig. 12 in vergrößerter Darstellung.

Die mit 1 bezeichnete Faltschachtel ist von quaderförmiger Form mit zwei einander gegenüberliegenden Breitseiten und zwei einander gegenüberliegenden Schmalseiten, an denen sich vier Seitenwände 2, 3, 4, 5 befinden, und mit einem Faltschachtelboden 6 und einem Faltschachteldeckel 7, die durch aufeinandergefaltete Verschlußlaschen gebildet sind. Die Faltschachtel ist aus einem einstückigen Zuschnitt 8 faltbar und aufrichtbar und durch Kleben verschlossen.

Wie Fig. 2 zeigt, sind die Seitenwänden 2, 3, 4, 5 in einer in Umfangsrichtung der Faltschachtel 1 verlaufenden Reihe hintereinanderliegend angeordnet und an am Zuschnitt 8 vorgefertigten Biegelinien 9, 10, 11 miteinander verbunden. Die beiden Endseitenwände sind mit 2a und 5a bezeichnet. Die Endseitenwand 5a ist an einer in ihrer vertikalen Randkante verlaufenden Biegelinie 12 mit einer Seitenverschlußlasche 13 verbunden, die beim Aufrichten der Faltschachtel 1 mit dem zugehörigen Innenwandbereich 2b der Seitenwand 2a verklebt wird.

Alle Seitenwände 2, 3, 4, 5 sind an ihren unteren Rändern an vorgefertigten Biegelinien 14, 15, 16, 17 jeweils mit einer Bodenverschlußlasche 18, 19, 20, 21 verbunden. In entsprechender Weise sind die Seitenwände 2, 3, 4, 5 an ihren oberen Rändern an vorgefertigten Biegelinien 22, 23, 24, 25 mit Deckelverschlußlaschen 26, 27, 28, 29 verbunden. Sowohl die Bodenverschlußlaschen 18, 19, 20, 21 als auch die Deckelverschlußlaschen 26, 27, 28, 29 sind außerdem jeweils einstückig an Biegelinien 30, 31, 32 und 33, 34, 35 einstückig miteinander verbunden, die jeweils in Flucht mit der zugehörigen Biegelinie 9, 10, 11 zwischen den Seitenwänden 2, 3, 4, 5 liegen. Außerdem sind die mit der Endseitenwand 5a verbundene Seitenverschlußlasche 13, die Bodenverschlußlasche 21 und Deckelverschlußlasche 29 an Biegelinien 36, 37 bzw. 38, 39 jeweils mit einem dreieckförmigen Zwickel 13a, 13b einstückig miteinander verbunden, deren freie Randkanten 41, 42 in den freien Ecken der Seitenverschlußlasche 13 und der zugehörigen Boden- oder Deckelverschlußlasche 21, 29 auslaufen können. Vorzugsweise laufen die Zwickel 13a, 13b in einem nach außen gerichteten Abstand a von den unteren bzw. oberen Biegelinien 36, 38 der Seitenverschlußlasche 13 oder in einem seitlich gerichteten Abstand a1 (Fig. 7) von der Biegelinie 12 aus, wobei sie mit einem Randkantenabschnitt 41a, 42a oder 41a1, 42a1 (Fig. 7), die vorzugsweise in Flucht mit der freien Randkante 43 oder 48 der Seitenverschlußlasche 13 liegen, flächenvergrößerte Zwickel 13a, 13b bilden. Hierdurch wird die Abdichtung im Bereich der Zwickel 13a, 13b verbessert.

Die Länge L der den schmalseitigen Seitenflächen 3, 5 zugehörigen Bodenverschlußlaschen 19, 21 und Deckelverschlußlaschen 27, 29 entspricht der halben schmalseitigen Breite b der zugehörigen Seitenwand 3, 5. Jede schmalseitige Boden- und Deckelverschlußlasche 19, 21 und 27, 29 weist jeweils zwei geradlinige Biegelinien 44 auf, die von den Innenecken 46 der zugehörigen Verschlußlasche ausgehen und deren Mittelpunkt 47 an deren freien Randkante 48 schneiden.

Die den breitseitigen Seitenwänden 2, 4 zugehörigen Boden- und Deckelverschlußlaschen 18, 20 bzw. 26, 28 sind bezüglich ihrer lange L1, L2 etwas länger bemessen als die halbe Breite b der schmalseitigen Seitenwände 3, 5 so daß sie die schmalseitigen Boden- und Deckelverschlußlaschen 19, 21 bzw. 27, 29 überragen. Vorzugsweise sind die freien Ecken der breitseitigen Endseitenwand 2a durch runde oder schräge Kanten 49 abgestumpft, wodurch die Montage beim Falten der Boden- oder Deckelverschlußlaschen erleichert wird.

Von den beiden breitseitigen Boden- und Deckelverschlußlaschen 18, 20, 26, 28, liegt im gefalteten Zustand eine Verschlußlasche innen und eine Verschlußlasche außen. Die äußere Verschlußlasche, hier die Bodenverschlußlasche 20 und die Deckelverschlußlasche 28, ist jeweils länger als die anderen breitseitigen Verschlußlaschen 18, 26 ausgebildet, vorzugsweise mit einer Länge L2, die der schmalseitigen Breite b entspricht.

Zum Falten und Aufrichten der Faltschachtel 1 werden zunächst die Seitenwände 2, 3, 4, 5 an den Biegelinien 9, 10, 11, 12 gefaltet und gegebenenfalls unmittelbar durch die Seitenverschlußlasche 13 miteinander verbunden, so daß sich zunächst eine schlauchförmige Form ergibt. Dann werden die schmalseitigen Boden- und/oder Deckelverschlußlaschen 19, 21 bzw. 27, 29 eingeklappt (Fig. 3 und 4), die dabei gleichzeitig an den konvergenten Biegelinien 44 gefaltet werden, wobei sich jeweils ein nach innen klappender Zwickel 19a, 21a bzw. 27a, 29a, und zwei nach außen klappende Zwickel 19b, 19c, 21b, 21c bzw. 27b, 27c, 29b, 29c ergeben, die sich beim Falten mit ihren Außenflächen auf die Außenfläche der zugehörigen Zwickel 19a, 21a bzw. 27a, 29a legen. Das Einklappen der beiden breitseitigen Bodenverschlußlaschen 18, 20 und Deckelverschlußlaschen 26, 28 wird gleichzeitig ausgeführt, wobei die kürzere breitseitige Verschlußlasche 18, 26 unter die längere Verschlußlasche 20, 28 und dabei auch zwischen die längere Verschlußlasche 20, 28 und die ihr zugehörigen Zwickel 19c, 27c und 21b, 29b geschoben wird (Fig. 5).

Normalerweise wird die Faltschachtel 1 zunächst in ihrem Bodenbereich gefaltet und verschlossen, dann gefüllt und dann in ihrem Deckelbereich gefaltet und verschlossen.

Der Verschluß der Faltschachtel 1 erfolgt durch Kleben. Hierzu werden zwischen einander überdeckenden Teilen der Faltschachtel bzw. Verschlußlaschen Klebestellen in Form eines oder mehrerer, punktuellen oder linienförmigen Leimauftrags angebracht, die beim Falten zu einer Verklebung führen.

Zur Verklebung der Seitenwand 2 und der Seitenverschlußlasche 3 dient eine streifenförmige Klebestelle 51 am Rand der Innenseite der Seitenwand 2 oder an der Außenseite der Seitenverschlußlasche 13.

Zur Verklebung der übereinanderliegenden breitseitigen Bodenverschlußlaschen 18, 20 und Deckelverschlußlaschen 27, 29 dient wenigsten eine, vorzugsweise zwei nebeneinanderliegende streifenförmige Klebestellen 52, 53, die auf den Außenseiten der kürzeren Boden- und Deckelverschlußlaschen 18, 26 oder vorzugsweise auf der Innenseite der längeren Boden- und Deckelverschlußlaschen 20, 28 aufgetragen werden.

Es ist auch vorteilhaft, Klebestellen zur Verklebung der breitseitigen Verschlußlaschen 18, 20 bzw. 26, 28 mit den zugehörigen Zwickeln 19b, 19c, 21b, 21c bzw. 27b, 27c, 29b, 29c vorzusehen. Hierzu können jeweils zwei streifenförmige Klebestellen 54 auf den Innenseiten der Bodenverschlußlasche 18 und Deckelverschlußlasche 26 dienen und zwar in dem Bereich, in dem diese mit Ihren Innenseiten die Außenseiten der Zwickel 19b, 19c, 21b, 21c bzw. 27b, 27c, 29b, 29c überdecken. Beim vorliegenden Ausführungsbeispiel sind die Klebestellen 54 in Verlängerung der Randkanten 48 der Zwickel in deren Länge L an beiden Seitenrändern der Verschlußlaschen 18, 26 angeordnet.

Im fertig eingefalteten Zustand der Faltschachtel gemäß Fig. 1 liegen die freien Randkanten 48 der Zwickel 19b, 19c, der Zwickel 21b, 21c, der Zwickel 27b, 27c der Zwickel 29b, 29c aneinander an, was am besten aus den Fig. 4 bis 6 erkenntlich ist, in denen die freien Randkanten 48 sich beim Falten einander nähern und in der eingefalteten Stellung gemäß Fig. 1 oder 6 eine Stoßfuge 60 bilden, die jeweils innen und außen in einem Fugenendpunkt 60a, 60b endet. Die Stoßfugen 60 werden jeweils von einer Klebestelle 54 überdeckt und durch die Boden- und Deckelverschlußlasche 18, 26 überdeckt und verklebt.

Zur Erleichterung der Entnahme des Verpackungsgutes ist es vorteilhaft, der Faltschachtel 1 eine an Schwächungslinien aufreißbare Öffnung 61 in einer Ecke der Deckelwand 7 zuzuordnen, durch die das Füll- bzw. Verpackungsgut ausgeschüttet werden kann. Die Öffnung 61 ist in vorteilhafter Weise durch eine leicht aufreißbare keil- oder U-förmige oder gerundete vorgefertigte Schwächungs- oder Aufreißlinie 62 gebildet, die von der zugehörigen Biegelinie 23 ausgeht und in die Biegelinie 24 wieder ausläuft. Eine solche Ausgestaltung ermöglicht das Aufreißen eines so gebildeten Verschlußlappens 63, der in seine Verschlußstellung zurückzukehren vermag und somit die Öffnung 61 wieder verschliessen kann. Weitere Einzelheiten der Ausgestaltung der Öffnung 61 werden weiter unten beschrieben.

Der Zuschnitt läßt sich mit allen seinen Teilen und Biegelinien einstückig vorfertigen. Er kann innen und/oder außen gegen Flüssigkeit oder Feuchte dicht beschichtet sein.

Das zweite Ausführungsbeispiel nach Fig. 7 und 8 der Faltschachtel 1, bei dem gleiche oder vergleichbare Teile mit den gleichen Bezugszahlen versehen sind, unterscheidet sich von dem vorbeschriebenen ersten Ausführungsbeispiel durch eine besondere Formgebung, bzw. -bemessung der schmalseitigen Bodenverschlußlaschen 19, 21 und Deckelverschlußlaschen 27, 29. Bei dieser Ausgestaltung ist jeweils einer der beiden benachbarten Zwickel 19b, 19c und/oder 21b, 21c und/oder 27b, 27c und/oder 29b, 29c um ein Maß L3 von vorzugsweise nur ein paar mm länger bemessen als die halbe Breite b der Faltschachtel 1 oder um das Maß L3 länger bemessen als der jeweils benachbarte Zwickel, beim vorliegenden Ausführungsbeispiel der benachbarte Zwickel 19b und/oder 21c und/oder 27b und/oder 29c. Dieser Verlängerungsabschnitt ist mit 19d, 21d, 27d und/oder 29d bezeichnet. Die Seitenrandkanten 19e, 21e, 27e und 29e des Verlängerungsabschnitts sind gerundet oder abgeschrägt, beim vorliegenden Ausführungsbeispiel um einen Winkel von etwa 45°. Dabei sind die der breitseitigen dem Zwickel 27d bzw. 29c und der breitseitigen Deckelverschlußlasche 26 oder zwischen den Zwickeln 27a, 27b bzw. 29a, 29c.

Durch zusätzliche Klebestellen (nicht dargestellt) auf den innen- oder außenseitigen Verlängerungsabschnitten 19d, 21d, 27d, 29d oder auf den daran anliegenden Flächenteilen der benachbarten Karton- bzw. Zuschnitteile, wie der Zwickel 19a, 19b, 21a, 21b, 27a, 27b, 29a und/oder 29c, kann die Verklebung verbessert und stabilisiert und außerdem die Dichtheit verbessert werden.

Während sich beim ersten Ausführungsbeispiel jeweils zwischen den Zwickeln 19b, 19c; 21b, 21c; 27b, 27c und 29b, 29c eine Stoßfuge 60 ergibt, ist beim zweiten Ausführungsbeispiel jeweils zwischen diesen Zwickeln eine überlappte Fuge vorhanden.

Die Öffnung 61 ist zwei von einer gemeinsamen Ecke ausgehenden Umfangskanten der Faltschachtel 1 angrenzend im Faltschachteldeckel 7 angeordnet und durch eine Schwächungslinie 62 bzw. Aufreißlinie vorgefertigt, so daß die Öffnung 61 handhabungsfreundlich aufgerissen werden kann, wobei die aufgerissene Öffnung 61 die zugehörige Ecke ausfüllt. Bei der Schwächungslinie 62 kann es sich um eine angestanzte Linie handeln, d.h. die Stanzung durchsetzt den Karton nicht vollständig, sondern nur zu einem Teil, z.B. etwa hälftig, so daß die Abdichtung der Faltschachtel 1 gewährleistet ist. Die Schwächungslinie 62 ist gemäß Fig. 1, 2 und 7 kreisbogenförmig gerundet, wobei sie am flachen Zuschnitt 4 etwa halbkreisförmig geformt ist und mit ihren Enden zu beiden Seiten der zugehörigen Ecke E an den die Ecke E einschließenden Umfangskanten der Faltschachtel bzw. Falzlinien 23, 24 endet. D.h., die Schwächungslinie 62 erstreckt sich in der Deckelverschlußlasche 28 und in den Zwickeln 27a, 27c, die in gefalteten Zustand mit der Deckelverschlußlasche 28 eine dreifache Lage bilden.

Nach dem Aufreißen der Öffnung 61 ergibt sich ein die Ecke E ausfüllendes Ausschüttloch, das durch die beiden oberen von der zugehörigen Ecke E ausgehenden Randkanten der zuhörigen breitseitigen und schmalseitigen Seitenwand 2, 3 begrenzt ist.

Bei einer solchen Anordnung ist der Radius der Schwächungslinie 62 etwa halb so groß oder etwas geringer bemessen als die schmalseitige horizontale Kantenlänge b der Faltschachtel 1. Wie Fig. 7 zeigt, befindet sich die aufreißbare Öffnung 61a - bezüglich der Abwicklungsenden des Zuschnitts 8 - in dessen mittleren Bereich.

Nach dem Aufreißen der Öffnung 61 ergibt sich ein die Ecke E ausfüllendes Ausschüttloch, das durch die beiden oberen von der zugehörigen Ecke E ausgehenden Randkanten der zuhörigen breitseitigen und schmalseitigen Seitenwand 2, 3 begrenzt ist.

Bei einer solchen Anordnung ist der Radius der Schwächungslinie 62 etwa halb so groß oder etwas geringer bemessen als die schmalseitige horizontale Kantenlänge b der Faltschachtel 1. Wie Fig. 7 zeigt, befindet sich die aufreißbare Öffnung 61a - bezüglich der Abwicklungsenden des Zuschnitts 8 - in dessen mittleren Bereich, d.h. in einem Abstand von den Längsenden des Zuschnitts 8. Bei der vorliegenden Ausgestaltung erstreckt sich die Schächungslinie 62 in der schmalseitigen Deckelverschlußlasche 27 und der breitseitigen Verschlußlasche 28. Je nach Länge L1 der benachbarten Deckelverschlußlasche 26 kann sich ein Doppelstuck 62a der Schwächungslinie 62 auch im der Faltschachtelecke zugehörigen Eckenbereich dieser benachbarten Deckelverschlußlasche 26 erstrecken, wie es in Fig. 7 dargestellt ist und zwar dann, wenn dieser Eckenbereich die Schwächungslinie 62 überlappt.

In den vorbeschriebenen Positionen der aufreißbaren Öffnung ist ein handhabungsfreundliches gleichmäßiges und/oder dosiertes Ausschütten des rieselfähigen Inhalts gewährleistet.

Bei der erfindungsgemäßen Faltschachtel ist ein Aufreißen der Öffnung 61 leicht und handhabungsfreundliche möglich, weil der aufzureißende Kartonabschnitt mit zwei Fingern einer Hand bequem ergriffen werden kann, nämlich an der Faltschachtelseite, hier die die Seitenwand 3 enthaltende Schmalseite, an der der Zwickel 27c und die Deckelverschlußlasche 28 aufeinander gefaltet sind. Diese Faltung F (Fig. 9) wird vom Zwickel 27a, auf dem sie liegt, hochgerissen und die Schwächungslinie 62 aufgerissen, wobei die aufgerissenen Teile der Faltschachtel 1, nämlich der Deckelverschlußlaschenteil 28.1 und die Zwickelteile 27a1 und 27c1 nach außen gezogen werden, wobei sie um die Biegelinien 23, 24 biegen und eine in Verlängerung der zugehörigen Seitenwände 3, 4 nach oben stehende Schüttrinne bzw. Schüttülle 64 bilden, deren eine Rinnenwand durch das Deckenverschlußlaschenteil 28.1 und deren andere Rinnenwand durch die Zwickelteile 27a1, 27c1 gebildet sind. Wie insbesondere Fig. 10 zeigt, ist die Schüttülle 64 in einer üblichen Schüttposition der Faltschachtel 1 von oben gut sichtbar, so daß auch das über die Schüttülle 64 ausgeschüttete Verpackungsgut ohne Schwierigkeiten sichtbar ist und deshalb ein gleichmäßiges und/oder dosiertes Ausschütten möglich ist.

Nach Gebrauch kann die Öffnung 61 wieder verschlossen werden, nämlich dadurch, daß die Schüttülle 64 eingefaltet wird, wobei die sie bildenden Teile, nämlich der Deckelverschlußlaschenteil 28.1 und die Zwickelteile 27a1, 27c1 ihre ursprüngliche gefaltete Position einnehmen und die Öffnung 61 verschließen.

Bei der Ausgestaltung gemäß Fig. 11, bei der gleiche oder vergleichbare Teile mit den gleichen Bezugszeichen versehen sind, weisen die Öffnung 61 und die Schwächungslinie 62 eine andere Form auf. Während bei der Form gemäß Fig. 1, 2 und 7 zum einen die Zwickelteile 27a1, 27c1 und zum anderen der Verschlußlaschenteil 28.1 gleich groß sind, ist bei der Ausgestaltung gemäß Fig. 11 der Verschlußlaschenteil 28.1 größer bemessen und zwar dadurch, daß er seitlich verlängert ist, wodurch sich eine ungleiche Form des Schwächungslinienabschnitts 62b im Verschlußlaschenteil 28.1 und des Schwächungslinienabschnitts 62c in den Zwickeln 27a, 27c ergibt. Bei der vorliegenden Ausgestaltung ist der Schwächungslinienabschnitt 62c durch eine sich ggf. rechtwinklig zur Biegelinie 44 erstreckende Gerade gebildet und der Schwächungslinienabschnitt 62b erstreckt sich gekrümmt zur Biegelinie 24 hin, wobei sein in der Biegelinie 24 liegendes Radialmaß ra größer bemessen ist als sein in der Biegelinie 34 liegendes Radialmaß rb. Das letztere Radialmaß ist etwas kleiner bemessen als das Maß L.

Bei allen vorbeschriebenen Ausgestaltungen ist es vorteilhaft, die Schwächungslinie 62 durch zwei zu beiden Seiten des Kartons angestanzte Schwächungslinien zu bilden, die quer zu ihrer Längsrichtung geringfügig, z.B. etwa 1 bis 3mm, vorzugsweise etwa 2mm, versetzt zueinander angeordnet sind, wobei vorzugsweise die äußere Schwächungslinie nach außen versetzt ist. Eine solche Ausgestaltung ist in Fig. 12 dargestellt, die nur eine Einzelheit des Zuschnitts im Bereich der Schwächungslinie zeigt. Die außenseitige, hier äußere Schwächungslinie ist mit 62.1 bezeichnet, während die innenseitige, hier innere Schwächungslinie mit 62.2 bezeichnet ist. Diese beiden Schwächungslinien sind bezüglich der Dicke der Faltschachtelwandung etwa hälftig angestanzt, vorzugsweise in Längsrichtung der Schwächungslinie durchgehend. Beim Aufreißen der Öffnung 61 ergibt sich ein Abriß der Wandung, der zwischen den Schwächungslinien 62.1, 62.2 mittig im Material der Wandung verläuft, so daß an den aufgerissenen Kanten Streifen S1, S2 verbleiben (hier Fig. 13), die jeweils nur etwa halb so dick sind wie die Dicke der Faltschachtelwandung, bzw. die Dicke des Zuschnitts 4. Diese Ausgestaltung ermöglicht nach dem Wiederverschließen der Öffnung 61 ein Verhaken der Streifen S1, S2. Aufgrund dieser Verhakung ist der Verschluß der Öffnung 61 stabilisiert.

Bei allen vorbeschriebenen Ausgestaltungen der Schwächungslinie 62 ist es im Rahmen der Erfindung möglich, den sich im Bereich des Zwickelteils 27c1 erstreckenden Schwächungslinienabschnitt nicht nur anzustanzen, sondern durchzustanzen, so daß sich eine Perforation der Wandung ergibt. Hierdurch wird die Festigkeit dieses Schwächungslinienabschnitts verringert und somit das Aufreißen der Öffnung 61 erleichtert. Die Abdichtung der Faltschachtel 1 wird nicht beeinträchtigt, weil der Zwickel 27c bzw. das Zwickelteil 27c1 sich außenseitig von dem Zwickel 27a befindet, in dem die Schwächungslinie die Wandung nur teilweise durchsetzt, insbesondere angestanzt ist, und deshalb die Abdichtung gewährleistet ist.

## Patentansprüche

1. Faltschachtel (1), insbesondere aus Karton, mit einer Bodenwand (6), vier aufrechten Seitenwänden (2, 3, 4, 5) und einer Deckelwand (7),
wobei die Deckelwand (7) aus vier Deckelfaltlaschen (26, 27, 28, 29) gefaltet ist, die jeweils an einer Biegelinie (22, 23, 24, 25) mit der zugehörigen Seitenwand verbunden sind und sich jeweils im wesentlichen über die gesamte Länge der zugehörigen Seitenwand (2, 3, 4, 5) erstrecken,
wobei die aus einem einstückigen Zuschnitt (8) faltbare Faltschachtel eine an einer vorgefertigten Schwächungslinie (62) aufreißbare Öffnung (61) aufweist, die in einem Eckenbereich der Deckelwand (7) angeordnet ist und wobei die Schwächungslinie (62) sich in einem die Öffnung (61) gewährleistenden Abstand von der Ecke (E) von der einen bis zur anderen, die Ecke (E) bildenden oberen Umfangskanten (24, 34) erstreckt,
wobei der sich wenigstens in der Deckelwand (7) erstreckende Abschnitt der Schwächungslinie (62) als die Faltschachtelwandung nicht durchsetzende Schwächungslinie vorgefertigt ist,
wobei die Deckelfaltlaschen (26, 27, 28, 29) an ihren einander zugewandten Seitenrändern an ersten Biegelinien (33, 34, 35) miteinander verbunden sind, deren Länge etwa der halben Breite (b) der zugehörigen Seitenwand (3, 5) entspricht,
wobei zwei erste, einander gegenüberliegende Deckelefaltlaschen (27, 29) jeweils zwei gerade zweite Biegelinien (44) aufweisen, die von den inneren Ecken (46) der ersten Deckelfaltlaschen (27, 29) ausgehen und sich an einem Schnittpunkt (47), in der Mitte des Außenrandes (48) der ersten Deckelfaltlaschen (27, 29) schneiden,
wobei die ersten Deckelfaltlaschen (27, 29) jeweils um die zweiten Biegelinien (44) mit unteren und oberen Zwickelteilen (27a, 27b, 27c; 29a, 29b, 29c) aufeinandergefaltet sind, und wobei die beiden zweiten Deckelfaltlaschen (26, 28) aufeinandergefaltet sind,
**dadurch gekennzeichnet,**
daß von den zweiten Deckelfaltlaschen (26, 28) die innere (26) eine Länge (L1) aufweist, die etwas länger bemessen ist als die Hälfte der Breite (b) der die ersten Deckelfaltlaschen (27, 29) tragenden Seitenwände (3, 5) und kürzer bemessen ist als die Länge (L2) der äußeren zweiten Deckelfaltlasche (28),
sodaß die Fugen (60), die zwischen den durch Falten um die zweiten Biegelinien (44) gebildeten Zwickel (27b, 27c; 29b, 29c) vorhanden sind, durch die innere (26) der beiden zweiten Deckelfaltlaschen (26, 28) überdeckt sind.

2. Faltschachtel (1), insbesondere aus Karton, mit einer Bodenwand (6), vier aufrechten Seitenwänden (2, 3, 4, 5) und einer Deckelwand (7),
wobei die Bodenwand (6) aus vier Bodenfaltlaschen (18, 19, 20, 21)) gefaltet ist, die jeweils an einer Biegelinie (14, 15, 16, 17) mit der zugehörigen Seitenwand verbunden sind und sich jeweils im wesentlichen über die gesamte Länge der zugehörigen Seitenwand (2, 3, 4, 5) erstrecken,
wobei die aus einem einstückigen Zuschnitt (8) faltbare Faltschachtel eine an einer vorgefertigten Schwächungslinie (62) aufreißbare Öffnung (61) aufweist, die in einem Eckenbereich der Deckelwand (7) angeordnet ist und wobei die Schwächungslinie (62) sich in einem die Öffnung (61) gewährleistenden Abstand von der Ecke (E) von der einen bis zur anderen, die Ecke (E) bildenden oberen Umfangskanten (24, 34) erstreckt,
wobei der sich wenigstens in der Deckelwand (7) erstreckende Abschnitt der Schwächungslinie (62) als die Faltschachtelwandung nicht durchsetzende Schwächungslinie vorgefertigt ist,
wobei die Bodenfaltlaschen (18, 19, 20, 21) an ihren einander zugewandten Seitenrändern an ersten Biegelinien (30, 31, 32) miteinander verbunden sind, deren Länge etwa der halben Breite (b) der zugehörigen Seitenwand (3, 5) entspricht,
wobei zwei erste, einander gegenüberliegende Bodenfaltlaschen (19,21) jeweils zwei gerade zweite Biegelinien (44) aufweisen, die von den inneren Ecken (46) der ersten Bodenfaltlaschen (19,21) ausgehen und sich an einem Schnittpunkt (47), in der Mitte des Außenrandes (48) der ersten Bodenfaltlaschen (19, 21) schneiden,
wobei die ersten Bodenfaltlaschen (19, 21) jeweils um die zweiten Biegelinien (44) mit unteren und oberen Zwickelteilen (19a, 19b, 19c; 21a, 21b, 21c) aufeinandergefaltet sind, und wobei die beiden zweiten Bodenfaltlaschen (18, 20) aufeinandergefaltet sind,
**dadurch gekennzeichnet,**
daß von den zweiten Bodenfaltlaschen (18, 20) die innere (18) eine Länge (L1) aufweist, die etwas länger bemessen ist als die Hälfte der Breite (b) der die ersten Bodenfaltlaschen (19, 21) tragenden Seitenwände (3, 5) und kürzer bemessen ist als die Länge (L2) der äußeren zweiten Bodenfaltlasche (20),
sodaß die Fugen (60), die zwischen den durch Falten um die zweiten Biegelinien (44) gebildeten Zwickel (19b, 19c; 21b, 21c) vorhanden sind, durch die innere (18) der beiden zweiten Bodenfaltlaschen (18, 20) überdeckt sind.

3. Faltschachtel nach Anspruch 1 oder 2,
**dadurch gekennzeichnet,**
daß sie im horizontalen Querschnitt eine rechteckige Form aufweist und die zwei ersten einander gegenüberliegenden Bodenfaltlaschen (19, 21) und/oder Deckelfaltlaschen (27, 29) schmalseitig angeordnet sind.

4. Faltschachtel nach einem der vorherigen Ansprüche,
**dadurch gekennzeichnet,**
daß die freien Ecken der inneren der beiden zweiten Boden- und/oder Deckelfaltlaschen (18, 26) gerundet oder abgeschrägt sind (49).

5. Faltschachtel nach einem der vorherigen Ansprüche,
**dadurch gekennzeichnet,**
daß die Seitenwände (2, 3, 4, 5) an einem Zuschnitt (8) in einer Reihe hintereinanderliegend angeordnet sind und an einer der beiden Endseitenwände (2a, 5a), insbesondere an einer schmalseitigen Endseitenwand (5a), eine Seitenverschlußlasche (13) an einer Biegelinie (12) mit letzterer verbunden ist, die mit der benachbarten Boden- und/oder Deckelverschlußlasche (21, 29) jeweils durch einen Zwickel (13a, 13b) verbunden ist, der jeweils an einer Biegelinie (36, 37, 38, 39) mit der Seitenfaltlasche (13) und der zugehörigen Boden- und/oder Deckelverschlußlasche (21, 29) verbunden ist.

6. Faltschachtel nach Anspruch 5,
**dadurch gekennzeichnet,**
daß die freie Kante (42) der Zwickel (13a, 13b) eckig konvex verläuft und vorzugsweise in einem Abstand (a) eine Verlängerung (42a) der freien Kante (43) der Seitenverschlußlasche (13) schneidet.

7. Faltschachtel nach einem der vorherigen Ansprüche,
**dadurch gekennzeichnet,**
daß die beiden zweiten Boden- und/oder Deckelfaltlaschen (18, 20, 26, 28) miteinander verklebt sind, vorzugsweise durch einen oder zwei auf der Innenseite der äußeren Boden- und/oder Deckelverschlußlasche angeordneten vorzugsweise streifenförmigen Klebestellen (52, 53).

8. Faltschachtel nach einem der vorherigen Ansprüche,
**dadurch gekennzeichnet,**
daß die inneren der beiden zweiten Boden- und/oder Deckelfaltlaschen (18, 26) mit den jeweils einen Zwickel bildenden ersten Boden- und/oder Deckelfaltlaschen (19, 27) verklebt sind, vorzugsweise durch auf den Innenseiten der inneren Boden- und/oder Deckelfaltlaschen (18, 26) aufgetragene Klebestellen (54).

9. Faltschachtel nach einem der vorherigen Ansprüche,
**dadurch gekennzeichnet,**
daß die Schwächungslinie (62) sich in das zugehörige obere Zwickelteil (27c) hinein erstreckt, wobei der sich wenigstens in der Deckelwand (7) erstreckende Abschnitt der Schwächungslinie (62) als die Faltschachtelwandung nicht durchsetzende Schwächungslinie vorgefertigt ist.

10. Faltschachtel nach einem der vorherigen Ansprüche,
**dadurch gekennzeichnet,**
daß die Schwächungslinie (62) durch eine Anstanzung der Faltschachtelwandung gebildet ist.

11. Faltschachtel nach Anspruch 10,
**dadurch gekennzeichnet,**
daß die Anstanzung wenigstens im Bereich der Deckelwand (7) in ihre Längsrichtung durchgehend ausgebildet ist.

12. Faltschachtel nach Anspruch 10 oder 11,
**dadurch gekennzeichnet,**
daß die Anstanzung innenseitig oder außenseitig an der Faltschachtelwandung angeordnet ist.

13. Faltschachtel nach einem der vorherigen Ansprüche,
**dadurch gekennzeichnet,**
daß die ersten Boden- und Deckelfaltlaschen (19, 21, 27, 29) an den schmalen Seitenwänden (3, 5) angrenzen und jeweils einer (19c, 21b, 27c, 29b) der beiden Zwickel um eine Länge L3 länger bemessen ist als der benachbarte Zwickel (19b, 21c, 27b, 29c).

## Claims

1. Folding box (1), Particularly made of cardboard, with a bottom wall (6) four upright side walls (2, 3, 4, 5) and a cover wall (7),
wherein the cover wall (7) is folded from four folding cover flaps (26, 27, 28, 29) which are connected to the appertaining side wall at a bending line (22, 23, 24, 25) in each case and essentially extend over the entire length of the appertaining side wall (2, 3, 4, 5) in each case;
wherein the folding box, which can be folded from a one-piece blank (8), has an aperture (61) which can be torn open at a prefabricated line of attenuation (62) and is disposed in a corner region of the cover wall (7), and wherein the line of attenuation (62) extends, at a distance from the corner (E) which guarantees the aperture (61), from one of the upper peripheral edges (24, 34) which forms the corner (E), to the other;
wherein that section of the line of attenuation (62) which extends at least in the cover wall (7) is prefabricated as a line of attenuation which does not penetrate the walls of the folding box;
wherein the folding cover flaps (26, 27, 28, 29) are connected to one another, at their side margins which face towards one another, at first bending lines (33, 34, 35), the length of which approximately corresponds to half the breadth (b) of the appertaining side wall (3, 5);
wherein two first folding cover flaps (27, 29) which lie opposite one another have two straight second bending lines (44) in each case, which emanate from the inner corners (46) of the first folding cover flaps (27, 29) and intersect at a point of intersection (47) in the centre of the outer margin (48) of the first folding cover flaps (27, 29);
wherein the first folding cover flaps (27, 29) are, in each case, folded onto one another about the second bending lines (44) with lower and upper gusset parts (27a, 27b, 27c; 29a, 29b, 29c), and wherein the two second folding cover flaps (26, 28) are folded onto one another;
**characterised in that,**
of the second folding cover flaps (26, 28), the inner one (26) has a length (L1) which is of somewhat longer dimensions than half the breadth (b) of the side walls (3, 5) carrying the first folding cover flaps (27, 29) and is of shorter dimensions than the length (L2) of the outer second folding cover flap (28),
so that the joints (60) which are present between the gussets (27b, 27c; 29b, 29c) formed by folding about the second bending lines (44) are covered by the inner (26) of the two second folding cover flaps (26, 28).

2. Folding box (1), particularly made of cardboard, with a bottom wall (6), four upright side walls (2, 3, 4, 5) and a cover wall (7),
wherein the bottom wall (6) is folded from four folding bottom flaps (18, 19, 20, 21) which are connected to the appertaining side wall at a bending line (14, 15, 16, 17) in each case and essentially extend over the entire length of the appertaining side wall (2, 3, 4, 5) in each case;
wherein the folding box, which can be folded from a one-piece blank (8), has an aperture (61) which can be torn open at a prefabricated line of attenuation (62) and is disposed in a corner region of the cover wall (7), and wherein the line of attenuation (62) extends, at a distance from the corner (E) which guarantees the aperture (61), from one of the upper peripheral edges (24, 34) which forms the corner (E), to the other;
wherein that section of the line of attenuation (62) which extends at least in the cover wall (7) is prefabricated as a line of attenuation which does not penetrate the walls of the folding box;
wherein the folding bottom flaps (18, 19, 20, 21) are connected to one another, at their side margins which face towards one another, at first bending lines (30, 31, 32), the length of which approximately corresponds to half the breadth (b) of the appertaining side wall (3, 5);
wherein two first folding bottom flaps (19, 21) which line opposite one another have two straight second bending lines (44) in each case, which emanate from the inner corners (46) of the first folding bottom flaps (19, 21) and intersect at a point of intersection (47) in the centre of the outer margin (48) of the first folding bottom flaps (19, 21);
wherein the first folding bottom flaps (19, 21) are, in each case, folded onto one another about the second bending lines (44) with lower and upper gusset parts (19a, 19b, 19c; 21a, 21b, 21c), and wherein the two second folding bottom flaps (18, 20) are folded onto one another,
**characterised in that,**
of the second folding bottom flaps (18, 20), the inner one (18) has a length (L1) which is of somewhat longer dimensions than half the breadth (b) of the side walls (3, 5) carrying the first folding bottom flaps (19, 21) and is of shorter dimensions than the length (L2) of the outer second folding bottom flap (20),
so that the joints (60) which are present between the gussets (19b, 19c; 21b, 21c) formed by folding about the second bending lines (44) are covered by the inner (18) of the two second folding bottom flaps (18, 20).

3. Folding box according to claim 1 or 2,
**characterised in that**
the said box has a rectangular shape in horizontal cross-section, and the two first folding bottom flaps (19, 21) and/or folding cover flaps (27, 29), which lie opposite one another, are disposed on the narrow sides.

4. Folding box according to one of the preceding claims,
**characterised in that**
the free corners of the inner of the two second folding bottom and/or cover flaps (18, 26) are rounded or bevelled (49).

5. Folding box according to one of the preceding claims,
**characterised in that**
the side walls (2, 3, 4, 5) are disposed on a blank (8) in a row one behind the other and, at one of the two end side walls (2a, 5a), particularly at an end side wall (5a) on a narrow side, there is connected to a bending line (12), at the latter, a side closure flap (13) which is connected to the adjacent bottom and/or cover closure flap (21, 29) in each case by a gusset (13a, 13b) which is connected in each case, at a bending line (36, 37, 38, 39), to the folding side flap (13) and the appertaining bottom and/or cover closure flap (21, 29).

6. Folding box according to claim 5,
**characterised in that**
the free edge (42) of the gussets (13a, 13b) extends in an angularly convex manner and intersects, preferably at a distance (a), a prolongation (42a) of the free edge (43) of the side closure flap (13).

7. Folding box according to one of the preceding claims,
**characterised in that**
the two second folding bottom and/or cover flaps (18, 20, 26, 28) are glued to one another, preferably by one or two preferably strip-shaped gluing points (52, 53) disposed on the inside of the outer bottom and/or cover closure flap.

8. Folding box according to one of the preceding claims,
**characterised in that**
the inner of the two second folding bottom and/or cover flaps (18, 26) are glued, preferably by gluing points (54) applied to the insides of the inner folding bottom and/or cover flaps (18, 26), to the first folding bottom and/or cover flaps (19, 27), which form a gusset in each case.

9. Folding box according to one of the preceding claims,
**characterised in that**
the line of attenuation (62) extends into the appertaining upper gusset part (27c), that section of the line of attenuation (62) which extends at least in the cover wall (7) being prefabricated as a line of attenuation which does not penetrate the walls of the folding box.

10. Folding box according to one of the preceding claims,
**characterised in that**
the line of attenuation (62) is formed by a stamped portion on the walls of the folding box.

11. Folding box according to claim 10,
**characterised in that**
the stamped portion is of continuous construction in its longitudinal direction, at least in the region of the cover wall (7).

12. Folding box according to claim 10 or 11,
**characterised in that**
the stamped portion is disposed on the inside or outside of the walls of the folding box.

13. Folding box according to one of the preceding claims,
**characterised in that**
the first folding bottom and cover flaps (19, 21, 27, 29) adjoin the narrow side walls (3, 5), and one (19c, 21b, 27c, 29b) of the two gussets in each case is of longer dimensions, by a length L3, than the adjacent gusset (19b, 21c, 27b, 29c).

## Revendications

1. Boîte pliante (1), en particulier en carton, avec une paroi de fond (6), quatre parois latérales verticales (2,3,4,5) et une paroi de couvercle (7),
la paroi de couvercle (7) étant pliée à partir de quatre pattes de pliage de couvercle (26,27,28,29), qui sont raccordées respectivement sur une ligne de pliage (22,23,24,25) avec la paroi latérale correspondante et s'étendent respectivement essentiellement sur toute la longueur de la paroi latérale correspondante (2,3,4,5),
la boîte pliante étant pliable à partir d'une section monobloc (8) et présente une ouverture (61) déchirable selon une ligne de faiblesse préétablie (62) qui est disposée dans une zone de coin de la paroi de couvercle (7) et la ligne de faiblesse (62) s'étendant à une distance garantissant l'ouverture (61) à partir du coin (E) de l'un à l'autre des bords périphériques supérieurs (24,34) formant le coin (E),
la section de la ligne de faiblesse (62) s'étendant au moins dans la paroi de couvercle (7) étant prédéfinie comme ligne de faiblesse ne traversant pas la paroi de la boîte pliante,
les pattes de pliage de couvercle (26,27,28,29) étant raccordées entre elles sur leurs bords latéraux en regard l'un de l'autre sur des premières lignes de pliage (33,34,35) dont la longueur correspond sensiblement à la demi-largeur (b) de la paroi latérale correspondante (3,5), moyennant quoi deux premières pattes de pliage des couvercles en regard l'une de l'autre (27,29) présentant respectivement deux deuxièmes lignes de pliage droites (44) qui partent des coins intérieurs (46) des premières pattes de pliage de couvercle (27,29) et se recoupent à l'intersection (47) au centre du bord extérieur (48) des premières pattes de pliage de couvercle (27,29),
les premières pattes de pliage de couvercle (27,29) étant respectivement repliées sur les deuxièmes lignes de pliage (44) avec les parties de soufflet supérieures et inférieures (27a,27b,27c;29a,29b,29c) et les deux deuxièmes pattes de pliage de couvercle (26,28) étant repliées, l'une sur l'autre,
caractérisée en ce qu'à partir des deuxièmes pattes de pliage de couvercle (26,28) la patte intérieure (26) présente une longueur (L1), qui est dimensionnée de façon sensiblement supérieure à la moitié de la largeur (b) des parois latérales (3,5) portant les premières pattes de pliage de couvercle (27,29) et étant dimensionnée de façon plus courte que la longueur (L2) des deuxièmes pattes de pliage de couvercle extérieures (28),
de sorte que les joints (60) qui se situent entre les soufflets (27b,27c;29b,29c) formés par les plis sur les deuxièmes lignes de pliage (44) sont recouverts par la patte intérieure (26) des deux deuxièmes pattes de pliage de couvercle (26,28).

2. Boîte pliante (1) en particulier en carton, avec une paroi de fond (6), quatre parois latérales verticales (2,3,4,5) et une paroi de couvercle (7),
la paroi de fond (6) étant pliée à partir de quatre pattes de pliage de fond (18,19,20,21) qui sont respectivement raccordées sur une ligne de pliage (14,15,16,17) avec la paroi latérale correspondante et s'étendent respectivement sensiblement sur toute la longueur de la paroi latérale correspondante (2,3,4,5),
la boîte pliante étant pliable à partir d'une section monobloc (8), et présentant une ouverture (61) déchirable sur une ligne de faiblesse préétablie (62) qui est disposée dans une zone de coin de la paroi de couvercle (7) et la ligne de faiblesse (62) s'étendant à une distance garantissant l'ouverture (61) à partir du coin (E) de l'un à l'autre des bords périphériques supérieurs (24,34) formant le coin (E),
la section de la ligne de faiblesse (62) s'étendant au moins dans la paroi de couvercle (7) étant définie comme ligne de faiblesse ne traversant pas la paroi de boite pliante,
les pattes de pliage de fond (18,19,20,21) étant raccordées entre elles sur leurs bords latéraux en regard l'un de l'autre sur des premières lignes de pliage (30,31,32) dont la longueur correspond sensiblement à la demi-largeur (b) de la paroi latérale correspondante (3,5),
moyennant quoi, deux premières pattes de pliage de fond en opposition l'une de l'autre (19,21) présentant respectivement deux deuxièmes lignes de pliage droites (44) qui partent des coins intérieurs (46) des premières pattes de pliage de fond (19,21) et se recoupent à l'intersection (47) au centre du bord extérieur (48) des premières pattes de pliage de fond (19,21),
moyennant quoi les premières pattes de pliage de fond (19,21) sont respectivement repliées sur les deuxièmes lignes de pliage (44) avec les parties de soufflet inférieures et supérieures (19a,19b,19c;21a,21b,21c) et les deux deuxièmes pattes de pliage de fond (18,20) étant repliées l'une de l'autre, caractérisée en ce que,
à partir des deuxièmes pattes de pliage de fond (18,20) la patte intérieure (18) présente une longueur (L1) qui est de dimension sensiblement supérieure à la moitié de la largeur (b) des parois latérales (3,5) portant les premières pattes de pliage de fond (19,21) et de dimension plus courte que la longueur (L2) de la deuxième patte de pliage de fond extérieure (20),
de sorte que les joints (60) qui se situent entre les soufflets (19b,19c;21b,21c) formés par le pli sur les deuxièmes lignes de pliage (44) sont recouverts par les deux deuxièmes pattes de pliage de fond (18,20).

3. Boite pliante selon la revendication 1 ou 2,
caractérisée en ce que,
elle présente une forme rectangulaire dans la section transversale horizontale et les deux premières pattes de pliage de fond (19,21) en opposition l'une de l'autre et/ou les pattes de pliage de couvercle (27,29) sont agencées sur le petit côté.

4. Boîte de pliage selon l'une des revendications précédentes, caractérisée en ce que les coins libres de la patte de pliage de fond intérieure des deux deuxièmes pattes de pliage de fond et/ou de couvercle (18,26) sont arrondis ou biseautés (49).

5. Boîte pliante selon l'une des revendications précédentes, caractérisée en ce que les parois latérales (2,3,4,5) sont disposées sur une section (8) consécutivement dans une rangée et sur l'une des deux parois latérales d'extrémité (2a,5a), en particulier sur une paroi latérale d'extrémité de petit côté (5a), une patte de fermeture latérale (13) est raccordée sur une ligne de pliage (12) avec cette dernière, laquelle est raccordée avec la patte de fermeture de fond et/ou de couvercle limitrophe (21,29) respectivement par un soufflet (13a,13b) qui est raccordé respectivement sur une ligne de pliage (36,37,38,39) avec la patte de pliage latérale (13) et la patte de fermeture de fond et/ou de couvercle correspondante (21,29).

6. Boite pliante selon la revendication 5,
caractérisée en ce que
le bord libre (42) des soufflets (13a,13b) s'étend de façon angulaire convexe et de préférence, recoupe à une distance (a) un prolongement (42a) du bord libre (43) de la patte de fermeture latérale (13).

7. Boite pliante selon l'une des revendications précédentes,
caractérisée en ce que,
les deux deuxièmes pattes de pliage de couvercle et/ou de fond (18,20,26,28) sont collées ensemble, de préférence par un ou deux points de collage (52,53), de préférence sous la forme d'une bande, disposée sur le côté intérieur des pattes de fermeture de couvercle et/ou de fond extérieur.

8. Boîte pliante selon l'une des revendications précédentes,
caractérisée en ce que,
les pattes intérieures des deux deuxièmes pattes de pliage de fond et/ou de couvercle (18,26) sont respectivement collées avec respectivement une première patte de pliage de couvercle et/ou de fond (19,27) formant un soufflet, de préférence par des points de collage (54) disposés sur les côtés intérieurs des pattes de pliage de fond et/ou de couvercle intérieures (18,26).

9. Boîte pliante selon l'une des revendications précédentes, caractérisée en ce que la ligne de faiblesse (62) s'étend dans la partie de soufflet supérieure correspondante (27c), la section s'étendant au moins dans la paroi de couvercle (7) de la ligne de faiblesse (62) étant préétablie comme ligne de faiblesse ne traversant pas la paroi de la boite pliante.

10. Boite pliante selon l'une des revendications précédentes,
caractérisée en ce que,
la ligne de faiblesse (62) est formée par un poinçonnage de la paroi de la boite pliante.

11. Boîte pliante selon la revendication 10,
caractérisée en ce que,
le poinçonnage est au moins formé au niveau de la paroi de couvercle (7) dans la direction longitudinale de façon continue.

12. Boite pliante selon la revendication 10 ou 11,
caractérisée en ce que,
le poinçonnage est disposé à l'intérieur ou à l'extérieur de la paroi de boîte pliante.

13. Boite pliante selon l'une des revendications précédentes,
caractérisée en ce que,
les premières pattes de fond et de couvercle (19,21,27,29) sont limitrophes des petites parois latérales (3,5) et respectivement l'un (19c,21b,27c,29b) des deux soufflets est dimensionné avec une longueur L3 supérieure à la longueur du soufflet avoisinant (19b,21c,27b,29c).
